# FASCICULE DE BREVET EUROPEEN

(11) **EP 2 480 782 B1**
(45) Date de publication et mention de la délivrance du brevet: **28.08.2013**
(21) Numéro de dépôt: 10770610.3
(22) Date de dépôt: 22.09.2010
(51) Int. Cl.: F02M 61/14, F02M 69/46, F02M 35/10

(54) **MODULE FONCTIONNEL INTEGRANT UN REPARTITEUR D'ASPIRATION ET UNE RAMPE D'INJECTION ET SON PROCEDE DE FABRICATION**
FUNKTIONSMODUL MIT EINEM SAUGROHR UND EINEM COMMON RAIL UND DESSEN HERSTELLUNGSVERFAHREN
FUNCTIONAL MODULE COMPRISING AN INTAKE MANIFOLD AND A COMMON RAIL AND ITS MANUFACTURING PROCESS

(30) Priorité: 22.09.2009 FR 0956517
(43) Date de publication de la demande: 01.08.2012
(73) Titulaire: SYSTEMES MOTEURS, 92300 Levallois Perret (FR)
(72) Inventeur: ROUSSEL, Jérôme, F-68000 Colmar (FR)
(74) Mandataire: Nuss, Laurent
(86) Numéro de dépôt international: PCT/FR2010/051994
(87) Numéro de publication internationale: WO 2011/036410

(56) Documents cités:
- EP-A2- 1 270 917
- EP-B1- 1 240 423
- FR-A1- 2 779 681
- US-A1- 2002 083 924
- US-B1- 6 269 797

## Description

La présente invention concerne le domaine des équipements et accessoires de moteurs à combustion interne, plus particulièrement ceux alimentés par des rampes d'injection haute pression.

L'invention a plus particulièrement pour objet un module fonctionnel intégrant un répartiteur et une rampe d'injection, ainsi qu'un procédé de fabrication d'un tel module.

Dans les véhicules à moteur à combustion interne, dont les différents pistons sont alimentés par une rampe d'injection commune, cette dernière est souvent située à proximité du répartiteur dans l'environnement immédiat du moteur, ces deux accessoires devant en outre être solidarisés rigidement au bloc-moteur.

Il était par conséquent évident pour l'homme du métier de tenter de relier entre eux ces deux accessoires pour qu'ils forment un ensemble structurel présentant une cohésion interne et puissent être solidarisés conjointement avec le bloc-moteur. Diverses solutions en ce sens ont déjà été formulées et présentées.

Ainsi, il a été proposé de monter la rampe d'injection sur le répartiteur, par exemple par le document FR 2 779 681.

Dans ce document, les deux accessoires sont reliés entre eux par un raccord rapide.

Néanmoins, une fixation indirecte de la rampe d'injection sur le bloc-moteur à travers le répartiteur est nécessairement moins rigide et moins résistante qu'une fixation directe et sollicite en outre de manière supplémentaire une partie au moins dudit répartiteur, ainsi que ses points de fixation.

Il a également été proposé de fixer le répartiteur et la rampe d'injection de manière combinée au niveau des mêmes points de fixation, tout en assurant une liaison mécanique entre les deux éléments.

Ainsi, le document EP 1 240 423 divulgue un ensemble combiné répartiteur - rampe d'injection, dans lequel ladite rampe est pourvue d'extensions annulaires sous forme de serre-flans enserrant chacun une tubulure du répartiteur. Ces serre-flans formés sur la rampe sont munis de pieds d'appui tubulaires pour le passage des vis de fixation, qui coïncident avec les orifices de fixation de la platine de raccordement des tubulures et qui viennent en contact sous pression sur ladite platine au niveau desdits orifices lors du montage sur le bloc-moteur.

Dans une autre forme de réalisation divulguée par ce document, les serre-flancs sont réalisés en une pièce indépendante unique, dépourvue de pattes d'appui, venant recouvrir la platine de raccordement des tubulures et fermer par le dessus le logement de réception de la rampe dans la platine.

Dans les deux formes de réalisation, l'ensemble des points de fixation de la platine des tubulures et des serre-flancs sont confondus et ces derniers ne sont pas en appui direct sur le bloc-moteur, mais reposent sur la platine qu'ils solidarisent et plaquent par pincement, avec l'aide également de la rampe, contre ledit bloc-moteur.

De ce fait, la fixation des serre-flancs et la fixation des tubulures sont totalement interdépendantes et la rampe d'injection participe elle-même au montage avec blocage desdites tubulures sur le bloc-moteur.

Une telle construction entraîne néanmoins une structure complexe pour la rampe d'injection lorsqu'elle est formée d'un seul tenant avec les serre-flancs.

De plus, ces réalisations connues imposent une configuration forcée pour la platine de raccordement des tubulures en vue d'aboutir à une coïncidence totale entre pieds d'appui des serre-flancs et orifices de fixation de la platine des tubulures. Il peut en résulter une implantation des sites de fixation de la platine de raccordement qui n'est pas optimisée en termes de contraintes et de sollicitations, ce d'autant plus que cette platine est assemblée avec le collecteur d'admission, dont le positionnement dans l'espace du corps principal peut être décalé ou déporté par rapport à celui de la platine.

Par ailleurs, solliciter la rampe d'injection pour participer positivement à la solidarisation de la platine des tubulures sur le bloc-moteur génère des contraintes mécaniques au niveau de cette rampe qui peuvent être préjudiciables dans la durée à son intégrité structurelle, compte tenu notamment du contexte vibratoire.

Enfin, une désolidarisation forcée de la platine des tubulures lors d'une désolidarisation ou d'un démontage de la pièce de maintien peut ne pas être souhaitable dans certaines configurations contractives et être même pénalisante, par exemple en termes de pertes de temps, de difficultés lors du remontage et/ou d'étanchéité.

La présente invention a notamment pour but de pallier au moins certains, préférentiellement tous les inconvénients précités.

A cet effet, invention a pour objet un module fonctionnel intégrant, d'une part, un répartiteur ou collecteur d'admission avec une chambre de mélange/distribution ou plénum et plusieurs tubulures s'étendant latéralement depuis ladite chambre et reliés matériellement entre elles au niveau de leurs orifices de sortie pour former une platine commune de fixation et de raccordement étanche aux culasses d'un moteur à combustion interne, pourvue éventuellement de moyens de régulation du flux au niveau des orifices de sortie, d'autre part, une rampe d'injection haute pression sous la forme d'un conduit pourvu de plusieurs logements latéraux pour des injecteurs et, enfin, une pièce de rétention pour assurer le blocage en position de ladite rampe d'injection,
ledit module fonctionnel étant constitué par un arrangement mutuellement imbriqué et emboîté comprenant le répartiteur, la rampe d'injection et la pièce de rétention, la rampe d'injection étant maintenue entre la pièce de rétention et le répartiteur,
module fonctionnel caractérisé
en ce que la pièce de rétention est destinée à prendre directement appui sur et à être solidarisée au bloc-moteur et comprend un premier et un deuxième groupes de pattes d'appui et de fixation s'étendant chacun respectivement de part et d'autre de la platine commune des tubulures,
en ce que les pattes d'appui et de fixation des deux groupes sont reliées entre elles par une formation de matière constituant un pont,
en ce qu'une partie au moins dudit pont, l'un des groupes de pattes d'appui et de fixation formant un alignement à distance de la platine et une portion de paroi latérale de ladite platine de fixation et de raccordement et/ou des portions de paroi des différentes tubulures forment ensemble par coopération un logement longitudinal de réception avec blocage de la rampe d'injection, et,
en ce que le répartiteur est pourvu, d'une part, notamment au niveau de la platine de fixation et de raccordement, de points ou de sites propres de fixation sur le bloc-moteur, distincts des points de fixation des pattes d'appui et de fixation de la pièce de rétention et, d'autre part, de pattes de fixation additionnelle supérieures s'étendant à distance de la platine et coïncidant avec et venant en appui sur les pattes d'appui et de fixation du premier groupe de la pièce de rétention, à l'état assemblé de l'arrangement formant le module fonctionnel.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
les figures 1A et 1B sont des vues en perspective selon deux directions différentes d'un module fonctionnel combiné selon un premier mode de réalisation de invention ;
la figure 2A est une vue en perspective du répartiteur d'admission faisant partie du module représenté sur les figures 1A et 1B ;
les figures 2B et 2C sont des vues en perspective illustrant deux étapes de l'assemblage de la pièce de rétention avec le répartiteur d'admission permettant d'aboutir, après montage de la rampe d'injection, à un module tel que représenté sur les figures 1A et 1B ;
la figure 3 est une vue éclatée en perspective montrant un répartiteur 2 et une pièce de rétention 9 faisant partie d'une variante du module représenté aux figures 1 et 2, avant leur assemblage ;
les figures 4A à 4F illustrent sous la forme de vues en coupe transversale selon un plan de coupe passant par une patte d'appui et de fixation du second groupe de la pièce de rétention, les étapes successives de l'assemblage par engagement avec imbrication de la pièce de rétention avec le répartiteur tels que représentés sur la figure 3 ;
la figure 5 est une vue en élévation latérale selon une direction perpendiculaire aux plans de coupe des figures 4 du module fonctionnel après introduction de la rampe d'injection dans son logement de réception ;
la figure 6 est une vue similaire à la figure 5, la rampe d'injection étant bloquée en position au fond du logement de réception (différence par rapport à la figure 5 : déplacement latéral en translation de la pièce de rétention par rapport au répartiteur) ;
les figures 7A et 7B sont des vues en coupe transversale du module fonctionnel tel que représenté sur la figure 6, respectivement selon un plan de coupe passant par une patte d'appui et de fixation du second groupe de la pièce de rétention (figure 7A) et selon un plan de coupe passant par une patte d'appui et de fixation du premier groupe de la pièce de rétention (figure 7B) ;
les figures 8A et 8B sont des vues illustrant un second mode de réalisation du module fonctionnel selon l'invention, respectivement une vue éclatée en perspective avant assemblage du module (Fig. 8A) et une vue en coupe transversale selon un plan de coupe passant par une patte d'appui et de fixation du premier groupe de la pièce de rétention (Figure 8B), après assemblage du module, et,
les figures 9A et 9B sont respectivement des vues similaires à celles des figures 8A et 8B, illustrant un troisième mode de réalisation de l'invention ;
la figure 10 est une vue en perspective illustrant partiellement (sans la rampe d'injection) un quatrième mode de réalisation du module selon l'invention dans lequel le corps du répartiteur (non représenté) et la platine de raccordement et de fixation des tubulures consistent en deux pièces fabriquées séparément et assemblées de manière étanche au niveau des différentes tubulures ;
la figure 11 est une vue en perspective illustrant les deux composantes de l'ensemble (platine - pièce de rétention) de la figure 10 avant assemblage ;
les figures 12A et 12B sont des vues en perspective selon deux angles différents d'un module fonctionnel sensiblement similaire à celui des figures 1A et 1B et ne faisant état que de différences constructives mineures dans la forme de certaines parties constitutives ;
la figure 13 est une vue en perspective du répartiteur d'admission faisant partie du module représenté sur les figures 12A et 12B ;
la figure 14 est une vue en coupe longitudinale, selon un plan s'étendant sensiblement parallèlement à l'axe central du conduit de la rampe d'injection, du module représenté sur les figures 12A et 12B, le plan de coupe passant par les points de fixation propres au répartiteur, et
les figures 15A et 15B sont des vues en coupe transversale, selon un plan perpendiculaire au plan de coupe de la figure 14, respectivement au niveau d'un pied d'appui de la pièce de rétention (figure 15A) et au niveau d'un point de fixation propre du répartiteur (figure 15B), ce avant montage des injections (rampe d'injection non encore sollicitée vers le fond du logement de réception longitudinal).
Les figures 1, 5 à 9, 12 et partiellement les figures 3, 10 et 11, montrent un module fonctionnel 1 intégrant, d'une part, un répartiteur ou collecteur d'admission 2 avec une chambre de mélange/distribution ou
plénum 3 et plusieurs tubulures 4 s'étendant latéralement depuis ladite chambre 3 et reliés matériellement entre elles au niveau de leurs orifices de sortie 4' pour former une platine commune 5 de fixation et de raccordement étanche aux culasses d'un moteur à combustion interne, pourvue éventuellement de moyens ou organes de régulation 6 du flux au niveau des orifices de sortie 4', d'autre part, une rampe d'injection haute pression 7 sous la forme d'un conduit 8 pourvu de plusieurs logements 8' latéraux pour des injecteurs et, enfin, une pièce de rétention 9 pour assurer le blocage en position de ladite rampe d'injection 7.

Ce module fonctionnel 1 est constitué par un arrangement mutuellement imbriqué et emboîté comprenant le répartiteur 2, la rampe d'injection 7 et la pièce de rétention 9, la rampe d'injection 7 étant maintenue entre la pièce de rétention 9 et le répartiteur 2.

Conformément à l'invention, la pièce de rétention 9 est destinée à prendre directement appui sur et à être solidarisée au bloc-moteur et comprend un premier et un deuxième groupes de pattes d'appui et de fixation 10, 11 s'étendant chacun respectivement de part et d'autre de la platine commune 5 des tubulures 4.

En outre, les pattes d'appui et de fixation 10 et 11 des deux groupes sont reliées entre elles par une formation de matière constituant un pont 12, et une partie au moins dudit pont 12, l'un des groupes de pattes 10 d'appui et de fixation formant un alignement à distance de la platine 5 et une portion de paroi latérale de ladite platine 5 de fixation et de raccordement et/ou des portions de paroi 15' des différentes tubulures 4 forment ensemble par coopération un logement longitudinal 13 de réception avec blocage de la rampe d'injection 7.

De plus, le répartiteur 2 est pourvu, notamment au niveau de la platine de fixation et de raccordement, d'une part, de points ou de sites de fixation 20 propres et distincts des points de fixation des pattes d'appui et de fixation 10 et 11 de la pièce de rétention 9 et, d'autre part, de pattes de fixation additionnelle 14 supérieures s'étendant à distance de la platine 5 et coïncidant avec et venant en appui sur les pattes d'appui et de fixation 10 du premier groupe de la pièce de rétention 9, à l'état assemblé de l'arrangement formant le module fonctionnel 1.

Ainsi, la rampe d'injection 7 est maintenue de manière sure dans un logement de réception 13 pouvant s'étendre sur toute la longueur de ladite rampe 7 et la mise en oeuvre d'une pièce de rétention 9 séparée permet de limiter la complexité de structure de la rampe 7 et du répartiteur 2.

De plus, la rampe d'injection 7 ne participe pas à la fixation du répartiteur 2, et n'est donc pas sollicitée en termes de contraintes à cette fin.

Enfin, la différenciation d'au moins certains des points de fixation de la pièce de rétention d'une part et du répartiteur, ou au moins de la platine 5, d'autre part, permet de conserver une certaine liberté constructive pour ces deux éléments, de choisir les meilleurs points et sites de fixation pour chacun d'eux (localisation, forme des pattes, forme des oeillets ou brides, ...) et de découpler les opérations de montage / démontage entre ces deux éléments.

En accord avec un mode de réalisation avantageux, le pont de matière 12 est constitué par un corps en forme d'aile 12' à structure sensiblement continue, adjacent latéralement aux pattes d'appui et de fixation 10 du premier groupe et comportant plusieurs projections 12" se prolongeant jusqu'aux pattes d'appui et de fixation 11 du second groupe, ces projections 12" s'étendant chacune à travers un passage ou espace dégagé 4" entre deux tubulures 4 consécutives, ce à l'état assemblé en vue du montage de l'arrangement formant le module fonctionnel 1, en étant préférentiellement emboîté entre ces tubulures 4 avec blocage en position par coopération de formes complémentaires.

Ainsi, il résulte des conformations complémentaires des projections 12" et des tubulures 4 un accouplement mécanique de la pièce de rétention 9 et du répartiteur 2, bloquant ces deux composants mutuellement entre eux au moins dans la direction longitudinale définie par l'alignement des tubulures 4 et la rampe d'injection 7.

Selon une caractéristique de l'invention, et comme le montrent les figures 1 à 7, 8A, 9A, 12, 14 et 15A des dessins annexés, les pattes 10, 11 des premier et second groupes présentent une constitution en oeillets tubulaires pour le passage des vis de fixation et le positionnement décalé du pont de matière 12 par rapport à ladite platine 5.

En accord avec une variante de réalisation pratique de l'invention, les pattes de fixation additionnelle supérieures 14 du répartiteur 2 coïncidant avec le premier groupe de pattes 10 de la pièce de rétention 9 sont formées sur les parois des tubulures 4, sous la forme de projections ou de protubérances de matière d'un seul tenant avec ces parois (figures 2 et 13 notamment).

On aboutit ainsi à un partage partiel des points de fixation entre pièce 9 et répartiteur 2 autorisant une multiplication des sites d'ancrage pour chacun de ces composants, sans entraîner une multiplication trop importante de l'ensemble des sites de fixation.

Afin de fournir des points de fixation additionnels propres au répartiteur 2, ce dernier peut également être pourvu de pattes ou d'oeillets de fixation 14' situé(e)s au niveau de la platine 5 de fixation et de raccordement et formé(e)s d'un seul tenant avec elle, ces pattes ou oeillets 14' correspondant, au moins pour certains, préférentiellement en totalité, aux points de fixation 20 distincts des points de fixation des pattes d'appui et de fixation 10 et 11 de la pièce de rétention 9 (figures 2A, 3, 9A, 13, 14 et 15B notamment).

De même, la pièce de rétention 9 peut comporter également des points de fixation propres et séparés sous la forme de pattes d'appui et de fixation 11 du second groupe (figures 1B, 7A, 9A, 11, 14 et 15A notamment).

Enfin, le répartiteur 2 peut éventuellement comporter au moins un autre oeillet de fixation 14' faisant par exemple partie de la platine 5 et avec lequel vient en coïncidence une patte avec oeillet 11' terminant une projection 12" latérale du corps en forme d'aile 12' de la pièce de rétention 9.

Cet oeillet de fixation 14' et cette partie 11' peuvent être reliés par une vis assurant le verrouillage de l'assemblage entre pièce 9 et répartiteur 2.

Ainsi, l'assemblage pièce 9/collecteur 2 peut être verrouillé même avant son montage sur le bloc-moteur et la liaison entre oeillets 11' et 14 contribue à la rigidification de la structure du module composite, sans être ancrée dans le bloc culasses (ne participe pas à la fixation sur le bloc-moteur).

En accord avec une forme constructive avantageuse, ressortant notamment des figures 1A, 4F, 5, 6, 7A, 7B, 8B et 9B des dessins, le logement longitudinal 13 de réception avec blocage de la rampe d'injection 7 présente en section transversale une forme oblongue avec, d'une part, une ouverture d'introduction 13' située entre les bases des pattes 10 du premier groupe, formant préférentiellement un arrangement aligné, et la face inférieure de la platine commune 5, d'autre part, une partie intermédiaire, logeant les injecteurs et/ou servant de zone de guidage pour la rampe d'injection 7 lors de son montage dans le module 1, délimité par lesdites pattes 10 du premier groupe et les extrémités des tubulures 4 attenantes à la platine 5 et, enfin, un emplacement de fond de logement pour la réception avec calage de la rampe d'injection 7, défini par coopération d'une empreinte intérieure 12"' du corps en forme d'aile 12' de la pièce de rétention 9 se prolongeant latéralement au niveau des pattes 10 d'appui et de fixation du premier groupe et de portions de paroi 15' des extrémités des tubulures 4 proches de la platine 5 de fixation et de raccordement.

Conformément à une caractéristique constructive avantageuse, les portions de paroi 15' des différentes tubulures 4 formant des zones d'appui latéral concordantes pour la rampe d'injection 7 dans son état bloqué dans le logement de réception 13, correspondent à des portions de paroi des tubulures 4 proximales de la platine 5, par exemple à des portions de paroi 15' des logements de réception des organes de régulation 6 desdites tubulures faisant parties intégrantes d'une formation tubulaire 15 recevant l'axe de commande commun 16 des différents organes de régulation des flux des différentes tubulures 4, la pièce de rétention 9 étant pourvue d'un flasque latéral 17 bloquant l'axe de commande 16 dans ladite formation tubulaire 15 au niveau de l'ouverture 15" de cette dernière.

En accord avec un premier mode de réalisation, ressortant des figures 1 à 7 et prévoyant un montage de la rampe 7 après assemblage du répartiteur 2 et de la pièce 9, cette dernière est, après assemblage avec imbrication et avant fixation, avantageusement mobile de manière limitée par rapport au répartiteur 2 dans une direction perpendiculaire par rapport à la direction longitudinale du logement de réception 13 de la rampe d'injection 7, permettant ainsi une modification de la largeur dudit logement 13 entre une valeur autorisant l'introduction et l'extraction de ladite rampe 7 d'injection et une valeur entraînant un blocage de cette dernière dans ledit logement 13 dans la position montée de ladite rampe 7.

Le mouvement relatif limité autorisé entre la pièce de rétention 9 et le répartiteur 2, après assemblage avec imbrication de ces deux composantes, ressort notamment d'une comparaison de la figure 4F avec la figure 7A et d'une comparaison de la figure 5 avec la figure 6.

Lorsque la pièce de rétention 9 est déplacée dans la position ressortant des figures 6, 7A et 7B, la rampe d'injection 7 est plaquée par les pattes 10 et le pont de matière 12 contre les portions de parois 15', aboutissant ainsi à un blocage en position de ladite rampe 9 au fond du logement 13.

Ce positionnement bloqué de la rampe 7 peut être avantageusement exploité pour réaliser une manipulation et un transport du module fonctionnel 1 entièrement pré-assemblé (répartiteur 2, pièce de rétention 9, rampe d'injection 7), sans risque de perte de la rampe 7.

Le pré-assemblage précité du module 1 peut éventuellement être verrouillé par une ou plusieurs vis de solidarisation temporaire 21 reliant la pièce de rétention 9 au répartiteur 2 durant les phases de manipulation et de transport de ce module (figures 12B et 13).

Lors du montage du module 1 sur le bloc-moteur, un nouveau déplacement relatif de la pièce 9 par rapport au répartiteur 2 (éventuellement après enlèvement des vis de solidarisation temporaire) permettra de mettre le module 1 dans sa configuration de montage et de fixation, la rampe d'injection 9 n'étant alors normalement plus en contact avec les portions de paroi 15', mais uniquement calée avec blocage dans l'empreinte 12"' du pont de matière 12 sous l'action des ressorts des injecteurs.

Selon un mode de fabrication préféré des composantes constitutives du module fonctionnel 1 selon l'invention, la pièce de rétention 9 est réalisée d'un seul tenant en un matériau moulé et le répartiteur d'admission 2 est constitué d'au moins deux pièces complémentaires 2' et 2" en matériau moulé assemblées par soudure par vibration, collage ou vissage, au niveau de zones de jointoiement périphériques complémentaires.

En accord avec un second mode de réalisation, ressortant des figures 8A et 8B, le corps en forme d'aile 12' de la pièce de rétention 9 comporte une empreinte intérieure 12"' formant par coopération avec les extrémités des pattes 10 d'appui et de fixation du premier groupe contiguës au pont de matière 12, un site de réception avec blocage pour la rampe d'injection 7, permettant de réaliser une unité structurelle par assemblage mécanique de la pièce de rétention 9 et de la rampe d'injection 7.

La pièce de rétention 9 peut dans ce cas notamment être réalisée en un matériau métallique, thermoplastique ou thermodur.

Comme le montre la figure 8B, la rampe d'injection 7 est, après assemblage de l'unité prémontée 19 avec le répartiteur 2, en appui latéral contre des portions de paroi 15' faisant partie des tubulures 4, par exemple des portions de paroi des logements de réception des organes de régulation 6 (non représentés) desdites tubulures.

Ladite rampe 7 est ainsi bloquée positivement et mécaniquement dans le site de réception formé par l'empreinte 12"' et les pattes 10, qui la retient déjà seul par un effet de pivotement, par exemple.

En accord avec un troisième mode de réalisation ressortant des figures 9A et 9B, la pièce de rétention 9 et la rampe d'injection 7 sont assemblées par soudure ou brasage, en une unité structurelle, la rampe d'injection 7 et au moins partiellement la pièce de rétention 9 étant réalisées en un matériau métallique.

Dans ce mode de réalisation, la rampe d'injection 7 peut également, comme le montre la figure 9B, être bloquée en position de manière additionnelle par appui latéral de ses logements 8' de réception des injecteurs contre des portions de paroi 15' des tubulures ou la platine de fixation et de raccordement 5.

Le répartiteur d'admission 2 peut avantageusement être du type de celui décrit et représenté dans la demande de brevet français n° 09 56042 déposée le 4 septembre 2009 au nom de la demanderesse, c'est-à-dire en intégrant au circuit d'évacuation des gaz du carter.

Comme cela ressort des figures 10 et 11 au moins, et en accord avec une autre variante de réalisation constructive du module 1 selon l'invention, la platine de fixation et de raccordement 5 peut consister en une pièce séparée, obtenue préférentiellement par moulage par injection d'une matière thermoplastique, intégrant au moins les extrémités des tubulures 4 et assemblée de manière étanche avec le corps du répartiteur 2, ce dernier étant éventuellement pourvu de portions complémentaires desdites tubulures 4 et, le cas échéant, constitué d'au moins deux pièces complémentaires 2' et 2" en matériau moulé assemblées, par exemple par soudure (par vibration), collage, surmoulage ou vissage, au niveau de zones de jointoiement périphériques complémentaires (le répartiteur 2 est alors constitué par l'assemblage d'au moins trois pièces).

La présente invention concerne également un véhicule à moteur à combustion interne alimenté par une rampe d'injection 7, caractérisé en ce qu'il comporte un module fonctionnel 1 tel que décrit ci-dessus.

L'invention porte également sur un procédé de fabrication d'un module fonctionnel 1 tel que décrit ci-dessus.

Selon un premier mode de réalisation de invention et comme le montrent les figures 1 à 7 des dessins annexés, ce procédé consiste principalement à produire séparément, d'une part, un collecteur ou répartiteur d'admission 2, d'autre part, une rampe d'injection 7 et, enfin, une pièce de rétention 9, à assembler la pièce de rétention 9 avec le répartiteur 2 en introduisant chacune des pattes d'appui et de fixation 11 du deuxième groupe dans un espace ou passage dégagé correspondant entre deux tubulures 4 en un mouvement de pivotement de manière à aboutir à un emboîtement desdites pattes 11 et de leurs projections attenantes respectives 12" entre les tubulures 4 concernées et à la formation d'un logement longitudinal 13 à section oblongue pour la réception de la rampe d'injection 7 entre les pattes d'appui et de fixation 10 du premier groupe, une portion 15' de paroi latérale commune des extrémités des tubulures 4 et de leur platine 5 de fixation et de raccordement et un corps en forme d'aile 12' de la pièce de rétention 9, à introduire la rampe d'injection 7 au fond dudit logement longitudinal 13, ce dernier présentant une largeur supérieure au diamètre de ladite rampe 7 et, enfin, à déplacer la pièce de rétention 9 et le répartiteur 2 relativement l'un par rapport à l'autre pour réduire la largeur du logement longitudinal 13 et bloquer ainsi la rampe d'injection 7 au fond du logement 13.

Conformément à un second mode de réalisation de l'invention, ressortant des figures 8, 9 et 11 des dessins, le procédé peut consister essentiellement à produire séparément, d'une part, un répartiteur d'admission 2 ou une platine 5 des tubulures, d'autre part, une rampe d'injection 7, et, enfin, une pièce de rétention 9, à former une unité prémontée 19 par assemblage de la rampe d'injection 7 avec la pièce de rétention 9, à assembler l'unité prémontée 19 avec le répartiteur 2 ou la platine 5 en introduisant chacune des pattes d'appui et fixation 11 du deuxième groupe dans un espace ou passage dégagé 4" correspondant entre deux tubulures 4 en un mouvement de pivotement de manière à aboutir à un emboîtement avec blocage desdites pattes 11 et de leurs projections attenantes respectives 12" entre les tubulures 4 concernées et à la formation d'un logement longitudinal 13 à section oblongue pour la réception de la rampe d'injection 7 entre les pattes d'appui et de fixation 10 du premier groupe, une portion 15' de paroi latérale commune des extrémités des tubulures 4 et de leur platine 5 de fixation et de raccordement et un corps en forme d'aile 12' de la pièce de rétention 9.

En accord avec une première variante, et comme le montrent les figures 8A et 8B, la réalisation de l'unité prémontée 19 consiste à assembler mécaniquement par emboîtement la rampe d'injection 7 avec la pièce de rétention 9 au niveau d'un site de réception avec blocage de cette dernière.

En accord avec une seconde variante, et comme le montrent les figures 9A et 9B, la réalisation de l'unité prémontée 19 consiste à assembler par soudure ou brasage la rampe d'injection 7 avec la pièce de rétention 9 au niveau du corps en forme d'aile 12' de cette dernière.

Selon une caractéristique de l'invention, ce procédé consiste également, préalablement à l'assemblage de la pièce 9 ou de l'unité prémontée 19 avec le répartiteur 2 ou la platine 5, à mettre en place des organes de régulation, par exemple du type clapets, dans les extrémités des tubulures 4 à travers la platine 5, puis à introduire longitudinalement l'axe de commande 16 commun desdits organes dans une formation tubulaire 15 reliant entre eux et traversant les différentes tubulures 4.

Préférentiellement, la pièce de rétention 9 est formée d'un seul tenant par moulage, par exemple de matériau thermoplastique ou métallique, et le répartiteur 2 est formé par assemblage d'au moins deux pièces 2' et 2", par exemple par soudage, collage ou autre, chacune desdites pièces étant réalisée d'un seul tenant par moulage par injection, par exemple de matière thermoplastique.

Lorsque la platine 5 avec les extrémités des tubulures 4 forme une pièce séparée du corps du répartiteur 2 (figures 10 et 11), l'ensemble (platine 5 - rampe 7 - pièce 9) est d'abord préassemblé, puis le corps du répartiteur 2 est monté de manière étanche sur ladite platine 5 par raccordement au niveau des tubulures. Les deux variantes du procédé de fabrication mentionnées précédemment sont compatibles avec une telle réalisation du répartiteur 2.

## Revendications

1. Module fonctionnel intégrant, d'une part, un répartiteur ou collecteur d'admission (2) avec une chambre de mélange/distribution ou plénum (3) et plusieurs tubulures (4) s'étendant latéralement depuis ladite chambre et reliés matériellement entre elles au niveau de leurs orifices de sortie (4') pour former une platine commune (5) de fixation et de raccordement étanche aux culasses d'un moteur à combustion interne, pourvue éventuellement de moyens (6) de régulation du flux au niveau des orifices de sortie, d'autre part, une rampe d'injection haute pression (7) sous la forme d'un conduit (8) pourvu de plusieurs logements (8') latéraux pour des injecteurs et, enfin, une pièce de rétention (9) pour assurer le blocage en position de ladite rampe d'injection (7),
ledit module fonctionnel (1) étant constitué par un arrangement mutuellement imbriqué et emboîté comprenant le répartiteur (2), la rampe d'injection (7) et la pièce de rétention (9), la rampe d'injection (7) étant maintenue entre la pièce de rétention (9) et le répartiteur (2),
la pièce de rétention (9) est destinée à prendre directement appui sur et à être solidarisée au bloc-moteur et comprend un premier et un deuxième groupes de pattes d'appui et de fixation (10, 11) s'étendant chacun respectivement de part et d'autre de la platine commune (5) des tubulures (4),
les pattes d'appui et de fixation (10 et 11) des deux groupes sont reliées entre elles par une formation de matière constituant un pont (12),
une partie au moins dudit pont (12), l'un des groupes de pattes (10) d'appui et de fixation formant un alignement à distance de la platine (5) et une portion de paroi latérale de ladite platine (5) de fixation et de raccordement et/ou des portions de paroi (15') des différentes tubulures (4) forment ensemble par coopération un logement longitudinal (13) de réception avec blocage de la rampe d'injection (7), **caractérisé**
**en ce que** le répartiteur (2) est pourvu, d'une part, notamment au niveau de la platine de fixation et de raccordement, de points ou de sites propres (20) de fixation sur le bloc-moteur, distincts des points de fixation des pattes d'appui et de fixation (10 et 11) de la pièce de rétention (9) et, d'autre part, de pattes de fixation additionnelle (14) supérieures s'étendant à distance de la platine (5) et coïncidant avec et venant en appui sur les pattes d'appui et de fixation (10) du premier groupe de la pièce de rétention (9), à l'état assemblé de l'arrangement formant le module fonctionnel (1).

2. Module fonctionnel selon la revendication 1, **caractérisé en ce que** le pont de matière (12) est constitué par un corps en forme d'aile (12') à structure sensiblement continue, adjacent latéralement aux pattes d'appui et de fixation (10) du premier groupe et comportant plusieurs projections (12") se prolongeant jusqu'aux pattes d'appui et de fixation (11) du second groupe, ces projections (12") s'étendant chacune à travers un passage ou espace dégagé (4") entre deux tubulures (4) consécutives, ce à l'état assemblé en vue du montage de l'arrangement formant le module fonctionnel (1), en étant préférentiellement emboîté entre ces tubulures (4) avec blocage en position par coopération de formes complémentaires.

3. Module fonctionnel selon l'une quelconque des revendications 1 et 2, **caractérisé en ce que** lesdites pattes (10, 11) des premier et second groupes présentent une constitution en oeillets tubulaires pour le passage des vis de fixation et le positionnement décalé du pont de matière (12) par rapport à ladite platine (5).

4. Module fonctionnel selon l'une quelconque des revendications 1 à 3, **caractérisé en ce que** les pattes de fixation supérieures (14) du répartiteur (2) coïncidant avec le premier groupe de pattes (10) de la pièce de rétention (9) sont formées sur les parois des tubulures (4), sous la forme de projections de matière d'un seul tenant avec ces parois.

5. Module fonctionnel selon l'une quelconque des revendications 1 à 4, **caractérisé en ce que** le répartiteur (2) est également pourvu de pattes ou d'oeillets de fixation (14') situé(e)s au niveau de la platine de fixation et de raccordement et formé(e)s d'un seul tenant avec elle, ces pattes ou oeillets (14') correspondant, au moins pour certains, aux points de fixation (20) distincts des points de fixation des pattes d'appui et de fixation (10 et 11) de la pièce de rétention (9).

6. Module fonctionnel selon l'une quelconque des revendications 2 à 5, **caractérisé en ce que** le logement longitudinal (13) de réception avec blocage de la rampe d'injection (7) présente en section transversale une forme oblongue avec, d'une part, une ouverture d'introduction (13') située entre les bases des pattes (10) du premier groupe, formant préférentiellement un arrangement aligné, et la face inférieure de la platine commune (5), d'autre part, une partie intermédiaire, logeant les injecteurs et/ou servant de zone de guidage pour la rampe d'injection (7) lors de son montage dans le module (1), délimité par lesdites pattes (10) du premier groupe et les extrémités des tubulures (4) attenantes à la platine (5) et, enfin, un emplacement de fond de logement pour la réception avec calage de la rampe d'injection (7), défini par coopération d'une empreinte intérieure (12"') du corps en forme d'aile (12') de la pièce de rétention (9) se prolongeant latéralement au niveau des pattes (10) d'appui et de fixation du premier groupe et de portions de paroi (15') des extrémités des tubulures (4) proches de la platine (5) de fixation et de raccordement.

7. Module fonctionnel selon l'une quelconque des revendications 1 à 6, **caractérisé en ce que** les portions de paroi (15') des différentes tubulures (4) formant des zones d'appui latéral concordantes pour la rampe d'injection (7) dans son état bloqué dans le logement de réception (13), correspondent à des portions de paroi des tubulures (4) proximales de la platine (5), par exemple à des portions de paroi (15') des logements de réception des organes de régulation (6) desdites tubulures faisant parties intégrantes d'une formation tubulaire (15) recevant l'axe de commande commun (16) des différents organes de régulation des flux des différentes tubulures (4), la pièce de rétention (9) étant pourvue d'un flasque latéral (17) bloquant l'axe de commande (16) dans ladite formation tubulaire (15) au niveau de l'ouverture (15") de cette dernière.

8. Module fonctionnel selon l'une quelconque des revendications 1 à 7, **caractérisé en ce que** la pièce de rétention (9) est, après assemblage avec imbrication et avant fixation, mobile de manière limitée par rapport au répartiteur (2) dans une direction perpendiculaire par rapport à la direction longitudinale du logement de réception (13) de la rampe d'injection (7), permettant ainsi une modification de la largeur dudit logement (13) entre une valeur autorisant l'introduction et l'extraction de ladite rampe (7) d'injection et une valeur entraînant un blocage de cette dernière dans ledit logement (13) dans la position montée de ladite rampe (7).

9. Module fonctionnel selon l'une quelconque des revendications 1 à 8, **caractérisé en ce que** la pièce de rétention (9) est réalisée d'un seul tenant en un matériau moulé et **en ce que** le répartiteur d'admission (2) est constitué d'au moins deux pièces complémentaires (2' et 2") en matériau moulé assemblées par soudure par vibration, collage ou vissage, au niveau de zones de jointoiement périphériques complémentaires.

10. Module fonctionnel selon l'une quelconque des revendications 1 à 9, **caractérisé en ce que** la platine de fixation et de raccordement (5) consiste en une pièce séparée, obtenue préférentiellement par moulage par injection d'une matière thermoplastique, intégrant au moins les extrémités des tubulures (4) et assemblée de manière étanche avec le corps du répartiteur (2), éventuellement pourvu de portions complémentaires desdites tubulures (4) et, le cas échéant, constitué d'au moins deux pièces complémentaires (2' et 2") en matériau moulé assemblées, par exemple par soudure, collage, surmoulage ou vissage, au niveau de zones de jointoiement périphériques complémentaires.

11. Module fonctionnel selon l'une quelconque des revendications 2 à 7, **caractérisé en ce que** le corps en forme d'aile (12') de la pièce de rétention (9) comporte une empreinte intérieure (12"') formant par coopération avec les extrémités des pattes (10) d'appui et de fixation du premier groupe contiguës au pont de matière (12), un site de réception avec blocage pour la rampe d'injection (7), permettant de réaliser une unité structurelle par assemblage mécanique de la pièce de rétention (9) et de la rampe d'injection (7).

12. Module fonctionnel selon l'une quelconque des revendications 1 à 5, **caractérisé en ce que** la pièce de rétention (9) et la rampe d'injection (7) sont assemblées par soudure ou brasage, en une unité structurelle, la rampe d'injection (7) et au moins partiellement la pièce de rétention (9) étant réalisées en un matériau métallique.

13. Véhicule à moteur à combustion interne alimenté par une rampe d'injection, **caractérisé en ce qu'**il comporte un module fonctionnel selon l'une quelconque des revendications 1 à 12.

14. Procédé de fabrication d'un module fonctionnel selon l'une quelconque des revendications 1 à 10, consistant à produire séparément, d'une part, un collecteur ou répartiteur d'admission (2), d'autre part, une rampe d'injection (7) et, enfin, une pièce de rétention (9),
procédé **caractérisé en ce qu'**il consiste également à assembler la pièce de rétention (9) avec le répartiteur (2) en introduisant chacune des pattes d'appui et de fixation (11) du deuxième groupe dans un espace ou passage (4") dégagé correspondant entre deux tubulures (4) en un mouvement de pivotement de manière à aboutir à un emboîtement desdites pattes (11) et de leurs projections attenantes respectives (12") entre les tubulures (4) concernées et à la formation d'un logement longitudinal (13) à section oblongue pour la réception de la rampe d'injection (7) entre les pattes d'appui et de fixation (10) du premier groupe, une portion (15') de paroi latérale commune des extrémités des tubulures (4) et de leur platine (5) de fixation et de raccordement et un corps en forme d'aile (12') de la pièce de rétention (9), à introduire la rampe d'injection (7) au fond dudit logement longitudinal (13), ce dernier présentant une largeur supérieure au diamètre de ladite rampe (7) et, enfin, à déplacer la pièce de rétention (9) et le répartiteur (2) relativement l'un par rapport à l'autre pour réduire la largeur du logement longitudinal (13) et bloquer ainsi la rampe d'injection (7) au fond du logement (13).

15. Procédé de fabrication d'un module fonctionnel selon l'une quelconque des revendications 10 à 12, **caractérisé en ce qu'**il consiste à produire séparément, d'une part, un répartiteur d'admission (2) ou une platine (5) des tubulures, d'autre part, une rampe d'injection (7), et, enfin, une pièce de rétention (9), à former une unité prémontée (19) par assemblage de la rampe d'injection (7) avec la pièce de rétention (9), à assembler l'unité prémontée (19) avec le répartiteur (2) ou la platine (5) en introduisant chacune des pattes d'appui et fixation (11) du deuxième groupe dans un espace ou passage dégagé (4") correspondant entre deux tubulures (4) en un mouvement de pivotement de manière à aboutir à un emboîtement avec blocage desdites pattes (11) et de leurs projections attenantes respectives (12") entre les tubulures (4) concernées et à la formation d'un logement longitudinal (13) à section oblongue pour la réception de la rampe d'injection (7) entre les pattes d'appui et de fixation (10) du premier groupe, une portion (15') de paroi latérale commune des extrémités des tubulures (4) et de leur platine (5) de fixation et de raccordement et un corps en forme d'aile (12') de la pièce de rétention (9).

16. Procédé de fabrication selon la revendication 15, **caractérisé en ce que** la réalisation de l'unité prémontée (19) consiste à assembler mécaniquement par emboîtement la rampe d'injection (7) avec la pièce de rétention (9) au niveau d'un site de réception avec blocage de cette dernière.

17. Procédé de fabrication selon la revendication 15, **caractérisé en ce que** la réalisation de l'unité prémontée (19) consiste à assembler par soudure ou brasage la rampe d'injection (7) avec la pièce de rétention (9) au niveau du corps en forme d'aile (12') de cette dernière.

18. Procédé selon l'une quelconque des revendications 14 à 17, **caractérisé en ce qu'**il consiste également, préalablement à l'assemblage de la pièce (9) ou de l'unité prémontée (19) avec le répartiteur (2) ou la platine (5), à mettre en place des organes de régulation, par exemple du type clapets, dans les extrémités des tubulures (4) à travers la platine (5), puis à introduire longitudinalement l'axe de commande (16) commun desdits organes dans une formation tubulaire (15) reliant entre eux et traversant les différentes tubulures (4).

19. Procédé selon l'une quelconque des revendications 14 à 18, **caractérisé en ce que** la pièce de rétention (9) est formée d'un seul tenant par moulage, par exemple de matériau thermoplastique ou métallique, et **en ce que** le répartiteur (2) est formé par assemblage d'au moins deux pièces (2' et 2"), par exemple par soudage, collage ou autre, chacune desdites pièces étant réalisée d'un seul tenant par moulage par injection, par exemple de matière thermoplastique.

## Patentansprüche

1. Funktionsmodul, einerseits ein Sammelsaugrohr (2) mit einer Mischkammer/Verteilerkammer oder Plenum (3) und mehrere Stutzen (4) aufweisend, die seitlich von der genannten Kammer abstehen und im Bereich ihrer Austrittsöffnungen (4') durch Werkstoff miteinander verbunden sind, um eine gemeinsame Grundplatte (5) zur Befestigung und zum abgedichteten Anschluss an die Zylinderköpfe eines Verbrennungsmotors zu bilden, die gegebenenfalls mit Mitteln (6) zur Flussregelung in Höhe der Austrittsöffnungen versehen ist, und andererseits ein Common Rail oder gemeinsames Hochdruckverteilerrohr (7) in Form einer Leitung (8), die mit mehreren seitlichen Aufnahmen (8') für Einspritzdüsen versehen ist, und schließlich ein Haltestück (9) zur Sicherstellung einer Blockierung des genannten Verteilerrohres (7) in Stellung,
wobei das genannte Funktionsmodul (1) aus einer gegenseitig ineinander greifenden und eingepassten Anordnung besteht, die das Saugrohr (2), das Verteilerrohr (7) und das Haltestück (9) umfasst, wobei das Verteilerrohr (7) zwischen dem Haltestück (9) und dem Saugrohr (2) gehalten wird,
das Haltestück (9) dazu bestimmt ist, unmittelbar am Motorblock anzuliegen und daran befestigt zu sein und eine erste und eine zweite Gruppe von Anlage- und Befestigungsteilen (10, 11) umfasst, die sich auf der einen bzw. der anderen Seite der gemeinsamen Grundplatte (5) der Stutzen (4) befinden,
die Anlage- und Befestigungsteile (10 und 11) der beiden Gruppen durch eine Werkstoffbildung miteinander verbunden sind, die eine Brücke (12) darstellt,
wobei mindestens ein Teil der genannten Brücke (12), eine der Gruppen von Anlage- und Befestigungsteilen (10), in einem Abstand von der Grundplatte (5) eine Reihe bilden, und ein Teil der Seitenwand der genannten Befestigungs- und Anschlussgrundplatte (5) und/oder Wandteile (15') der verschiedenen Stutzen (4), gemeinsam zusammenwirkend eine in Längsrichtung verlaufende Aufnahme (13) zur Aufnahme und Blockierung des Verteilerrohres (7) bilden, **dadurch gekennzeichnet,**
**dass** das Saugrohr (2) einerseits insbesondere in Höhe der Befestigungs- und Anschlussgrundplatte mit eigenen Punkten oder Bereichen (20) zur Befestigung am Motorblock versehen ist, die andere sind, als die Befestigungspunkte der Anlage- und Befestigungsteile (10 und 11) des Haltestücks (9), und andererseits mit oberen Zusatzbefestigungsteilen (14), die in einem Abstand von der Grundplatte (5) verlaufen und sich mit den Anlage- und Befestigungsteilen (10) der ersten Gruppe des Haltestücks (9) im zusammengesetzten Zustand der das Funktionsmodul (1) bildenden Anordnung decken und an ihnen anliegen.

2. Funktionsmodul nach Patentanspruch 1, **dadurch gekennzeichnet, dass** die Werkstoffbrücke (12) aus einem flügelförmigen Körper (12') mit im Wesentlichen durchgehendem Aufbau besteht, der seitlich an die Anlage- und Befestigungsteile (10) der ersten Gruppe anschließt und mehrere Vorsprünge (12") trägt, die sich bis zu den Anlage- und Befestigungsteilen (11) der zweiten Gruppe fortsetzen, wobei diese Vorsprünge (12") im zusammengesetzten Zustand für die Montage der das Funktionsmodul (1) bildenden Anordnung jeweils durch einen ausgenommenen Durchgang oder Raum (4") zwischen zwei aufeinander folgenden Stutzen (4) verlaufen, wobei sie vorzugsweise unter Blockierung in Stellung durch Zusammenwirken komplementärer Formen zwischen diese Stutzen (4) eingefügt sind.

3. Funktionsmodul nach einem der Patentansprüche 1 oder 2, **dadurch gekennzeichnet, dass** die genannten Teile (10, 11) der ersten und zweiten Gruppe einen Aufbau mit rohrförmigen Augen für den Durchtritt der Befestigungsschrauben aufweisen und für eine versetzte Positionierung der Werkstoffbrücke (12) relativ zur genannten Grundplatte (5).

4. Funktionsmodul nach einem der Patentansprüche 1 bis 3, **dadurch gekennzeichnet, dass** die sich mit der ersten Teilegruppe (10) des Haltestücks (9) deckenden oberen Befestigungsteile (14) des Saugrohres (2) auf den Wänden der Stutzen (4) in Form von Werkstoffvorsprüngen ausgebildet sind, die mit diesen Wänden einstückig verbunden sind.

5. Funktionsmodul nach einem der Patentansprüche 1 bis 4, **dadurch gekennzeichnet, dass** das Saugrohr (2) ebenfalls mit Befestigungsteilen oder -ösen (14') versehen ist, die sich in Höhe der Befestigungs- und Anschlussgrundplatte befinden und mit dieser einstückig ausgebildet sind, wobei diese Teile oder Ösen (14') mindestens teilweise den Befestigungspunkten (20) entsprechen, die nicht Befestigungspunkte der Anlage- und Befestigungsteile (10 und 11) des Haltestücks (9) sind.

6. Funktionsmodul nach einem der Patentansprüche 2 bis 5, **dadurch gekennzeichnet, dass** die Aufnahme in Längsrichtung (13) zur Aufnahme und Blockierung des Verteilerrohres (7) einen länglichen Querschnitt aufweist mit einerseits einer Einführöffnung (13') zwischen den Basen der Teile (10) der ersten Gruppe, die vorzugsweise eine Anordnung in Reihe bilden, und der unteren Seite der gemeinsamen Grundplatte (5), und andererseits einem Mittelbereich, der die Einspritzdüsen aufnimmt und/oder als Führungszone für das Verteilerrohr (7) bei dessen Einbau ins Modul (1) dient und der durch die genannten Teile (10) der ersten Gruppe und die Enden der Stutzen (4) begrenzt wird, die sich an der Grundplatte (5) befinden, und schließlich einem Bereich am Grund der Aufnahme zur eingekeilten Aufnahme des Verteilerrohres (7), der durch das Zusammenwirken eines inneren Abdrucks (12"') des flügelförmigen Körpers (12') des Haltestücks (9), das sich in Höhe der Anlage- und Befestigungsteile (10) der ersten Gruppe fortsetzt, mit Wandbereichen (15') der Stutzenenden (4) nahe der Befestigungs- und Anschlussgrundplatte (5) definiert ist.

7. Funktionsmodul nach einem der Patentansprüche 1 bis 6, **dadurch gekennzeichnet, dass** die passende seitliche Anlageflächen für das Verteilerrohr (7) in seiner in der Aufnahme (13) blockierten Stellung bildenden Wandbereiche (15') der verschiedenen Stutzen (4) Wandbereichen der Stutzen (4) nahe der Grundplatte (5) entsprechen, beispielsweise Wandbereichen (15') von Aufnahmen für Regelorgane (6) für die genannten Stutzen, die Bestandteil einer rohrförmigen Bildung (15) sind, die die gemeinsame Betätigungsachse (16) der jeweiligen Flussregelorgane der Stutzen (4) aufnimmt, wobei das Haltestück (9) mit einem seitlichen Flansch (17) versehen ist, der die Betätigungsachse (16) in der genannten rohrförmigen Bildung (15) in Höhe der Öffnung (15") der letztgenannten blockiert.

8. Funktionsmodul nach einem der Patentansprüche 1 bis 7, **dadurch gekennzeichnet, dass** das Haltestück (9) nach Einsetzen mit Ineinandergreifen und vor Befestigung in einer zur Längsrichtung der Aufnahme (13) für das Verteilerrohr (7) senkrechten Richtung in begrenztem Maße relativ zum Saugrohr (2) beweglich ist, was eine Änderung der Breite der genannten Aufnahme (13) des Verteilerrohres (7) zwischen einem Wert, der das Einsetzen und Herausnehmen des genannten Verteilerrohres (7) erlaubt, und einem Wert, der eine Blockierung des letztgenannten in der genannten Aufnahme (13) in der montierten Stellung des genannten Rohres (7) erlaubt, ermöglicht.

9. Funktionsmodul nach einem der Patentansprüche 1 bis 8, **dadurch gekennzeichnet, dass** das Haltestück (9) einstückig aus einem Gusswerkstoff gefertigt ist und dadurch, dass das Sammelsaugrohr (2) aus mindestens zwei komplementären Stücken (2' und 2") aus Gusswerkstoff besteht, die in Höhe der peripheren komplementären Fügezonen durch Vibrationsschweißen, Kleben oder Schrauben miteinander verbunden sind.

10. Funktionsmodul nach einem der Patentansprüche 1 bis 9, **dadurch gekennzeichnet, dass** die Befestigungs- und Anschluss-grundplatte (5) aus einem separaten Teil besteht, das vorzugsweise durch Spritzguss eines thermoplastischen Werkstoffes gefertigt wurde und mindestens die Enden der Stutzen (4) umfasst und mit dem Körper des Saugrohres (2) abgedichtet zusammengesetzt ist, der gegebenenfalls mit zu den genannten Stutzen (4) komplementären Bereichen versehen ist, und der gegebenenfalls aus mindestens zwei komplementären, Teilen (2' und 2") aus Gusswerkstoff besteht, die beispielsweise durch Schweißen, Kleben, Überformen oder Schrauben in Höhe peripherer komplementärer Fügezonen verbunden sind.

11. Funktionsmodul nach einem der Patentansprüche 2 bis 7, **dadurch gekennzeichnet, dass** der flügelförmige Körper (12') des Haltestücks (9) einen inneren Abdruck (12"') aufweist, der durch Zusammenwirken mit den Enden der Anlage- und Befestigungsteile (10) der ersten Gruppe, die an die Werkstoffbrücke (12) anschließen, einen Aufnahmebereich mit Blockierung für das Verteilerrohr (7) bildet, was erlaubt, eine strukturelle Einheit durch mechanisches Zusammensetzen des Haltestücks (9) und des Verteilerrohres (7) zu bilden.

12. Funktionsmodul nach einem der Patentansprüche 1 bis 5, **dadurch gekennzeichnet, dass** das Haltestück (9) und das Verteilerrohr (7) durch Schweißen oder Löten zu einer strukturellen Einheit zusammengesetzt sind, wobei das Verteilerrohr (7) und mindestens teilweise das Haltestück (9) aus einem metallischen Werkstoff gefertigt sind.

13. Fahrzeug mit durch ein gemeinsames Verteilerrohr gespeistem Verbrennungsmotor, **dadurch gekennzeichnet, dass** es ein Funktionsmodul nach einem der Patentansprüche 1 bis 12 umfasst.

14. Herstellungsverfahren für ein Funktionsmodul nach einem der Patentansprüche 1 bis 10, darin bestehend, gesondert einerseits ein Sammelsaugrohr (2) herzustellen, andererseits ein Verteilerrohr (7), sowie ein Haltestück (9),
Verfahren, **dadurch gekennzeichnet, dass** es auch darin besteht, das Haltestück (9) mit dem Saugrohr (2) zusammenzusetzen, indem jedes der Anlage- und Befestigungsteile (11) der zweiten Gruppe in eine(n) entsprechende(n), ausgenommene(n) Raum oder Öffnung (4") zwischen zwei Stutzen (4) in einer Schwenkbewegung eingeführt wird, so dass ein Einpassen der genannten Teile (11) und ihrer jeweiligen anhängenden Vorsprünge (12") zwischen den betroffenen Stutzen (4) erreicht wird, eine Aufnahme in Längsrichtung (13) mit länglichem Querschnitt zur Aufnahme des Verteilerrohres (7) zwischen den Anlage- und Befestigungsteilen (10) der ersten Gruppe, einem Bereich (15') der gemeinsamen Seitenwand der Stutzenenden (4) und ihrer Befestigungs- und Anschlussplatte (5) und einem flügelförmigen Körper (12') des Haltestücks (9) auszubilden, das Verteilerrohr (7) auf dem Grund der genannten Ausnehmung in Längsrichtung (13) einzusetzen, wobei diese eine größere Breite als der Durchmesser des genannten Verteilerrohres (7) aufweist, und schließlich das Haltestück (9) und das Saugrohr (2) relativ zueinander zu bewegen, um die Breite der genannten Aufnahme in Längsrichtung (13) zu reduzieren und so das Verteilerrohr (7) am Grund der Aufnahme (13) zu blockieren.

15. Herstellungsverfahren für ein Funktionsmodul nach einem der Patentansprüche 10 bis 12, **dadurch gekennzeichnet, dass** es darin besteht, gesondert einerseits ein Sammelsaugrohr (2) herzustellen oder eine Stutzengrundplatte (5), andererseits ein Verteilerrohr (7), sowie ein Haltestück (9), um durch Zusammensetzen des Verteilerrohres (7) mit dem Haltestück (9) eine vormontierte Einheit (19) auszubilden, die vormontierte Einheit (19) mit dem Saugrohr (2) oder der Grundplatte (5) zusammenzusetzen, indem jedes der Anlage- und Befestigungsteile (11) der zweiten Gruppe in eine(n) entsprechende(n) ausgenommene(n) Raum oder Öffnung (4") zwischen zwei Stutzen (4) in einer Schwenkbewegung eingesetzt wird, so dass ein Einpassen der genannten Teile (11) und ihrer jeweils anhängenden Vorsprünge (12") zwischen den betroffenen Stutzen (4) mit Blockierung erreicht wird und eine Aufnahme in Längsrichtung (13) mit länglichem Querschnitt zur Aufnahme des Verteilerrohres (7) zwischen den Anlage- und Befestigungsteilen (10) der ersten Gruppe, einem Bereich (15') der gemeinsamen Seitenwand der Stutzenenden (4) und ihrer Befestigungs- und Anschlussplatte (5) und einem flügelförmigen Körper (12') des Haltestücks (9) auszubilden.

16. Herstellungsverfahren nach Patentanspruch 15, **dadurch gekennzeichnet, dass** die Fertigung der vormontierten Einheit (19) darin besteht, das Verteilerrohr (7) mit dem Haltestück (9) durch Einpassen in einen Bereich zur Aufnahme mit Blockierung des letzteren mechanisch zusammenzusetzen.

17. Herstellungsverfahren nach Patentanspruch 15, **dadurch gekennzeichnet, dass** die Fertigung der vormontierten Einheit (19) darin besteht, durch Schweißen oder Löten das Verteilerrohr (7) mit dem Haltestück (9) in Höhe des flügelförmigen Körpers (12') des letzteren zusammenzusetzen.

18. Verfahren nach einem der Patentansprüche 14 bis 17, **dadurch gekennzeichnet, dass** es auch darin besteht, vor dem Zusammensetzen des Teils (9) oder der vormontierten Einheit (19) mit dem Saugrohr (2) oder der Grundplatte (5) Regelorgane beispielsweise in der Art von Klappen durch die Grundplatte (5) in die Stutzenenden (4) einzusetzen und dann die gemeinsame Betätigungsachse (16) der genannten Organe in eine rohrförmige Bildung (15) einzuführen, die die Stutzen (4) miteinander verbindet und durchquert.

19. Verfahren nach einem der Patentansprüche 14 bis 18, **dadurch gekennzeichnet, dass** das Haltestück (9) einstückig durch Gießen beispielsweise thermoplastischen oder metallischen Werkstoffes ausgebildet wird, und dadurch, dass das Saugrohr (2) durch Zusammensetzen mindestens zweier Teile (2' und 2") beispielsweise durch Schweißen, Kleben oder auf andere Weise, ausgebildet wird, wobei jedes der genannten Teile einstückig durch Spritzguss beispielsweise thermoplastischen Werkstoffes gefertigt wird.

## Claims

1. Functional module that integrates, on the one hand, an inlet distributor or intake manifold (2) with a mixing/distribution chamber or plenum (3) and several pipes (4) that extend laterally from said chamber and are physically connected to one another at their outlet openings (4') to form a common attachment and connection plate (5) that is airtight to the cylinder heads of an internal combustion engine, optionally equipped with means (6) for regulating flow at the outlet openings, on the other hand, a high-pressure fuel rail (7) in the form of a pipe (8) that is equipped with several lateral housings (8') for injectors and, finally, a holding part (9) for locking said fuel rail (7) in position, whereby said functional module (1) consists of an interlocked and nested arrangement that comprises the distributor (2), the fuel rail (7), and the holding part (9), with the fuel rail (7) being held between the holding part (9) and the distributor (2),
the holding part (9) is designed to rest directly on and to be made integral with the engine block and comprises a first and a second group of support and attachment feet (10, 11) each extending respectively on either side of the common plate (5) of the pipes (4),
the support and attachment feet (10 and 11) of the two groups are connected to one another by a formation of material that constitutes a bridge (12),
at least a portion of said bridge (12), one of the groups of the support and attachment feet (10) forming an alignment some distance from the plate (5) and a portion of the lateral wall of said attachment and connection plate (5) and/or portions of wall (15') of the different pipes (4) form together by cooperation a longitudinal housing (13) for receiving with locking of the fuel rail (7), **characterized**
**in that** the distributor (2) is equipped, on the one hand, in particular at the attachment and connection plate, with specific points or sites (20) for attachment on the engine block, separate from the attachment points of the support and attachment feet (10 and 11) of the holding part (9), and, on the other hand, upper additional attachment feet (14) that extend some distance from the plate (5) and line up with and come to rest on the support and attachment feet (10) of the first group of the holding part (9), in the assembled state of the arrangement that forms the functional module (1).

2. Functional module according to claim 1, **characterized in that** the bridge of material (12) consists of a wing-shaped body (12') with an essentially continuous structure, laterally adjacent to the support and attachment feet (10) of the first group and comprising several projections (12") that extend up to the support and attachment feet (11) of the second group, whereby these projections (12") each extend through a passage or space (4") that is released between two consecutive pipes (4), this in the assembled state for the purpose of mounting the arrangement that forms the functional module (1), by preferably being interlocked between these pipes (4) with locking in position by cooperation of complementary shapes.

3. Functional module according to any of Claims 1 and 2, **characterized in that** said feet (10, 11) of the first and second groups have a structure of tubular eyelets for the passage of attachment screws and the offset positioning of the bridge of material (12) relative to said plate (5).

4. Functional module according to any of Claims 1 to 3, **characterized in that** the upper attachment feet (14) of the distributor (2) that line up with the first group of feet (10) of the holding part (9) are formed on the walls of the pipes (4), in the form of projections of material integral with these walls.

5. Functional module according to any of Claims 1 to 4, **characterized in that** the distributor (2) is also equipped with attachment feet or eyelets (14') located at the attachment and connection plate and formed integral with it, whereby these feet or eyelets (14') correspond, at least for some, to the attachment points (20) that are separate from the attachment points of the support and attachment feet (10 and 11) of the holding part (9).

6. Functional module according to any of Claims 2 to 5, **characterized in that** the longitudinal receiving housing (13) with locking of the fuel rail (7) has - in cross-section
- an oblong shape with, on the one hand, an introduction opening (13') that is located between the bases of the feet (10) of the first group, preferably forming an aligned arrangement, and the lower surface of the common plate (5), and, on the other hand, an intermediate part that houses the injectors and/or is used as a guide zone for the fuel rail (7) during its mounting in the module (1), delimited by said feet (10) of the first group and the ends of pipes (4) adjacent to the plate (5), and, finally, a bottom housing location for receiving with wedging the fuel rail (7), where said location is defined by cooperation of an inside impression (12"') of the wing-shaped body (12') of the holding part (9) that extends laterally at the support and attachment feet (10) of the first group and portions of wall (15') of the ends of the pipes (4) that are close to the attachment and connection plate (5).

7. Functional module according to any of Claims 1 to 6, **characterized in that** the portions of wall (15') of the different pipes (4) that form concordant lateral support zones for the fuel rail (7) in its locked state in the receiving housing (13) correspond to wall portions of pipes (4) proximal to the plate (5), for example correspond to portions of wall (15') of the receiving housings of regulating elements (6) of said pipes that are integral parts of a pipe formation (15) that receives the common control shaft (16) of the different elements for regulating the flows of different pipes (4), with the holding part (9) being equipped with a lateral flange (17) that locks the control shaft (16) in said pipe formation (15) at the opening (15") of the latter.

8. Functional module according to any of Claims 1 to 7, **characterized in that** the holding part (9) is, after assembly with interlocking and before attachment, movable in a limited manner relative to the distributor (2) in a direction that is perpendicular relative to the longitudinal direction of the receiving housing (13) of the fuel rail (7), thus making possible a modification of the width of said housing (13) between a value that allows the introduction and the extraction of said fuel rail (7) and a value that brings about a locking of the latter in said housing (13) in the mounted position of said rail (7).

9. Functional module according to any of Claims 1 to 8, **characterized in that** the holding part (9) is made of a single piece of a molded material, and **in that** the inlet distributor (2) consists of at least two complementary parts (2' and 2") made of molded material and assembled by vibration welding, gluing, or screwing, at complementary peripheral pointing zones.

10. Functional module according to any of Claims 1 to 9, **characterized in that** the attachment and connection plate (5) consists of a separate part, preferably obtained by injection molding of a thermoplastic material, integrating at least the ends of the pipes (4) and assembled in an airtight manner with the body of the distributor (2), with the latter optionally being equipped with complementary portions of said pipes (4), and, if necessary, consisting of at least two complementary parts (2' and 2") made of molded material that are assembled by, for example, welding, gluing, over-molding or screwing, at complementary peripheral pointing zones.

11. Functional module according to any of Claims 2 to 7, **characterized in that** the wing-shaped body (12') of the holding part (9) comprises an inside impression (12"') that forms - by cooperation with the ends of the support and attachment feet (10) of the first group that are contiguous to the bridge of material (12) - a receiving site with locking for the fuel rail (7), making it possible to produce a structural unit by mechanical assembly of the holding part (9) and the fuel rail (7).

12. Functional module according to any of Claims 1 to 5, **characterized in that** the holding part (9) and the fuel rail (7) are assembled by welding or brazing, in a structural unit, with the fuel rail (7) and at least partially the holding part (9) being made of a metal material.

13. Vehicle with an internal combustion engine that is supplied by a fuel rail, **characterized in that** it comprises a functional module according to any of Claims 1 to 12.

14. Process for the production of a functional module according to any of Claims 1 to 10, consisting in producing separately, on the one hand, an intake manifold or an inlet distributor (2), on the other hand, a fuel rail (7), and, finally, a holding part (9), process that is **characterized in that** it also consists in assembling the holding part (9) with the distributor (2) by introducing each of the support and attachment feet (11) of the second group into a corresponding space or passage (4") that is released between two pipes (4) in a pivoting movement in such a way as to end in an interlocking of said feet (11) and their respective adjacent projections (12") between the pipes (4) in question and in the formation of a longitudinal housing (13) with an oblong cross-section for receiving the fuel rail (7) between the support and attachment feet (10) of the first group, a portion (15') of the common lateral wall of the ends of the pipes (4) and their attachment and connection plate (5) and a wing-shaped body (12') of the holding part (9), to introduce the fuel rail (7) at the bottom of said longitudinal housing (13), with the latter having a width that is greater than the diameter of said rail (7), and, finally, to move the holding part (9) and the distributor (2) relative to one another to reduce the width of the longitudinal housing (13) and thus to lock the fuel rail (7) at the bottom of the housing (13).

15. Process for the production of a functional module according to any of Claims 10 to 12, **characterized in that** it consists in producing separately, on the one hand, an inlet distributor (2) or a plate (5) of pipes, and, on the other hand, a fuel rail (7), and, finally, a holding part (9), in forming a premounted unit (19) by assembly of the fuel rail (7) with the holding part (9), in assembling the premounted unit (19) with the distributor (2) or the plate (5) by introducing each of the support and attachment feet (11) of the second group into a corresponding space or passage (4") that is released between two pipes (4) in a pivoting movement in such a way as to end in an interlocking with locking of said feet (11) and their respective adjacent projections (12") between the pipes (4) in question and in the formation of a longitudinal housing (13) with an oblong cross-section for receiving the fuel rail (7) between the support and attachment feet (10) of the first group, with a portion (15') of the common lateral wall of the ends of the pipes (4) and their attachment and connection plate (5) and a wing-shaped body (12') of the holding part (9).

16. Process for production according to Claim 15, **characterized in that** the production of the premounted unit (19) consists in mechanically assembling by interlocking the fuel rail (7) with the holding part (9) at a receiving site with locking of the latter.

17. Process for production according to Claim 15, **characterized in that** the production of the premounted unit (19) consists in assembling by welding or brazing the fuel rail (7) with the holding part (9) at the wing-shaped body (12') of the latter.

18. Process according to any of Claims 14 to 17, **characterized in that** it also consists, prior to the assembly of the part (9) or the premounted unit (19) with the distributor (2) or the plate (5), in installing regulating elements, for example of the valve type, in the ends of the pipes (4) through the plate (5), and then in introducing the common control shaft (16) of said elements longitudinally into a pipe formation (15) that connects to one another and passes through the different pipes (4).

19. Process according to any of Claims 14 to 18, **characterized in that** the holding part (9) is formed by a single piece by molding, for example of thermoplastic or metal material, and **in that** the distributor (2) is formed by assembling at least two parts (2' and 2"), for example by welding, gluing, etc., with each of said parts being made of a single piece by injection molding of, for example, thermoplastic material.
